# EUROPÄISCHE PATENTSCHRIFT

(11) **EP 1 078 137 B1**
(45) Veröffentlichungstag und Bekanntmachung des Hinweises auf die Patenterteilung: **04.02.2004**
(21) Anmeldenummer: 99923565.8
(22) Anmeldetag: 10.05.1999
(51) Int. Cl.: E04H 6/10, E04H 6/42

(54) **PARKIERUNGSANLAGE**
CAR PARK
PARKING

(30) Priorität: 15.05.1998 DE 19821799
(43) Veröffentlichungstag der Anmeldung: 28.02.2001
(73) Patentinhaber: Schwarz, Joachim, 66117 Saarbrücken (DE)
(72) Erfinder: Schwarz, Joachim, 66117 Saarbrücken (DE)
(74) Vertreter: Bernhardt, Winfrid, Dr.-Ing.
(86) Internationale Anmeldenummer: PCT/EP1999/003177
(87) Internationale Veröffentlichungsnummer: WO 1999/060231

(56) Entgegenhaltungen:
- EP-A- 0 433 740
- DE-A- 3 342 217
- DE-U- 29 820 676
- FR-A- 595 244
- US-A- 1 531 599
- PATENT ABSTRACTS OF JAPAN vol. 96, no. 1, 31. Januar 1996 (1996-01-31) & JP 07 249195 A (CHIYURARU TEC KK), 26. September 1995 (1995-09-26)
- PATENT ABSTRACTS OF JAPAN vol. 96, no. 3, 29. März 1996 (1996-03-29) & JP 07 293023 A (FUJI HENSOKUKI KK), 7. November 1995 (1995-11-07)

## Beschreibung

Die Erfindung betrifft eine Parkierungsanlage mit Stellplätzen unterschiedlicher Größe jeweils für die in einem bestimmten Bereich liegenden Fahrzeuggrößen,
Einrichtungen zum Erfassen der Größe ankommender Fahrzeuge und Einrichtungen zum Leiten der Fahrzeuge an für die betreffende Fahrzeuggröße vorgesehene Stellplätze.

In den üblichen Parkierungsanlagen, wie Parkplätzen, Parkhäusern, Tiefgaragen, weisen die Stellplätze und Fahrgassen gleiche standardisierte Abmessungen auf. Länge, Breite und Höhe der Stellplätze richten sich nach einem "Bemessungsfahrzeug". Die Breite der Fahrgassen hängt von der Aufstellart ab, d.h. ob senkrecht, schräg oder längs.

Aus der JP-A-07 293023 ist eine Parkierungsanlage der eingangs genannten Art bekannt. In dieser wird ein ankommendes Fahrzeug vermessen, und der Fahrer erhält anschließend auf einer Anzeige die Anweisung, zu einem der kleineren, der mittleren bzw. der größeren Stellplätze zu fahren.
Ähnliches ist Inhalt der JP-A-07 249195. Hier kann die Anzeige auch den Parkplatz individuell angeben, da die Belegung der Parkplätze einzeln überwacht wird.
Ebenso verhält es sich bei dem Parksystem nach der DE-A-33 42 217, in dem ferner die Fahrwege zu den Stellplätzen mehrfach markiert sind, insbesondere leuchtpfeile an Kreuzungen den Weg weisen.
Diese Systeme erhöhen die Platzausnutzung.

Der Erfindung liegt die Aufgabe zugrunde, die Platzausnutzung weiter zu verbessern.

Gemäß der Erfindung wird dieser Zweck dadurch erfüllt, dass die letztgenannten Einrichtungen einer Parkierungsanlage der eingangs genannten Art die Fahrzeuge zwangsweise leitende bewegliche mechanische Sperren sind.

Die Fahrzeuge durch mechanische Schranken, bewegliche Poller o. dgl. zwangsweise zu leiten, verbessert die Platzausnutzung, indem es falsches Parken kleinerer Fahrzeuge auf größeren Stellplätzen, größerer Fahrzeuge unter Inanspruchnahme von zwei kleineren Stellplätzen u.ä. ausschließt. Es ist absolute Funktionssicherheit des Systems gewährleistet.

Damit zusammenhängend soll nach der Erfindung auch im übrigen das Prinzip, Fahrzeugen verschiedener Größe jeweils nur so viel Platz zuzumessen, wie sie brauchen, streng und konsequent verwirklicht werden:

Durch Unterteilung des Größenspektrums der Fahrzeuge in Bereiche und Zuordnung passender Stellplätze soll dem Umstand Rechnung getragen werden, dass die meisten Fahrzeuge unter den bisherigen Bemessungsgrößen liegen und für diese Fahrzeuge kürzere, schmalere und/oder niedrigere Stellplätze ausreichen wie auch schmalere Fahrgassen, die vorzugsweise gleichfalls angepasst werden.

Hierin liegt ein weiterer wesentlicher Aspekt: Für kleinere, schmalere Fahrzeuge reichen zum Durchfahren und zum Einparken auch schmalere Fahrgassen aus, die aber nur bei dem vorgesehenen zwangsweisen Leiten der Fahrzeuge ohne Gefährdung der Verkehrssicherheit eingerichtet werden können.

So lassen sich Parkierungsanlagen hinsichtlich Fläche und Volumen und damit Wirtschaftlichkeit optimieren.

In der Regel wird man Blocks mit Stellplätzen gleicher Größe einrichten und mit einer Fahrgasse von zugehöriger Breite. Je nach den Verhältnissen kommen jedoch auch Stellplätze variabler Größe in Betracht, etwa durch Anordnung verschiedener aktivierbarer Lichtmarkierungen. insbesondere ist hier an eine Reihe nebeneinander liegender Stellplätze gleicher Länge zu denken, die durch Herausnehmen oder Hinzufügen eines Stellplatzes verbreitert bzw. verschmätert werden. Die Fahrgasse kann in diesem Falle unverändert bleiben.

Im laufenden Betrieb besteht die Möglichkeit, die Fahrzeuge bei Vollbelegung der Stellplätze der für sie vorgesehenen Größe auf größere Stellplätze zu leiten.

Die Gliederungen der Blocks können den üblichen Typen folgen.

Als Einrichtungen zum Erfassen der Größe der ankommenden Fahrzeuge, d.h. Länge, Breite und Höhe, können im Zufahrtsbereich der Parkierungsanlage angeordnete Sensoren, Induktivschleifen, Lichtschranken, Infrarofmelder und/oder Ultraschallmelder in an sich bekannter Weise dienen.
Die Einrichtungen können aber auch Empfänger für vom Fahrzeug aus übermittelte Daten aufweisen. Die Übermittlung geschieht beispielsweise durch Funk oder Einführen einer Codekarte oder eines Chips in eine Säule. Auch Satelliten können ggf. für die Datenübermittlung nutzbar gemacht werden.

Ergänzend zu der Zwangsführung kann auch eine Informationsvermittlung über die Lage des Stellplatzes an den Fahrer vorgenommen werden, z.B. durch Ausgabe blockspezifischer Parkscheine, auch farbiger Parkscheine für gleichfarbig markierte Blocks oder sogar Parkscheine mit Nummern für numerierte Stellplätze.

Eine Rechenzentrale wird nach der Erfassung der Abmessungen des Fahrzeuges das Fahrzeug entsprechend den vorhandenen Stellplatzgrößen einordnen, die anhand von Einfahrtund Ausfahrtüberwachung erfasste Belegung des bzw. der betreffenden Blocks ermitteln und das Fahrzeug durch Schaltung von, wie bereits erwähnt, Schranken oder beweglichen Pollem in einen Block mit freiem Stellplatz leiten. Bei Vollbelegung der Stellplätze der für sie vorgesehenen Größe können die Fahrzeuge auf größere Stellplätze geleitet werden.
Sondergrößen oder Sonderfahrzeuge können auch auf besondere Stellplätze geleitet werden.

Im.folgenden sei die Erfindung anhand eines Ausführungsbeispiels weiter erläutert, das eine Parkierungsanlage mit zwei Ebenen darstellt.
- Fig. 1: zeigt die obere Ebene,
- Fig. 2: zeigt die untere Ebene.

Die mit 1 bezeichnete obere Ebene befindet sich auf Straßenniveau und ist offen. Die mit 2 bezeichnete untere Ebene ist als Tiefgarage angelegt.

Eine Einfahrt 3 ist in üblicher Weise mit einer Schranke 4 und einem Automaten 5 zur Ausgabe eines Parkscheines versehen. Darüber hinaus ist sie mit Einrichtungen 6 zum Erfassen der Länge, Breite und Höhe der ankommenden Fahrzeuge ausgerüstet.

Von der Einfahrt 3 führt eine, durch eine Schranke 7 geschlossene und freizugebende. Verbindung 8 zu der oberen Ebene 1 und eine, gleichfalls durch eine Schranke 9 geschlossene und freizugebende, Rampe 10 in die untere Ebene 2.

Die untere Ebene 2 ist für normale PKWs mit einer Höhe unter 1,80 m vorgesehen.

Sie weist zwischen einem gemeinsamen Zufahrtsweg 11 und einem gemeinsamen Ausfahrtsweg 12 vier Blocks A, B, C und D mit Stellplätzen für Senkrechtaufstellung aus. Die Blocks sind jeweils durch eine Schranke 13 an ihrem Eingang verschlossen und zu öffnen und an ihrem Ausgang mit einer Lichtschranke 14 versehen. Am Ende des Ausfahrtweges 12 befinden sich ein Automat 15 zur Aufnahme des Parkscheines und eine von dem Automaten 15 gesteuerte Schranke 16.

In der nachstehenden Tabelle ist zusammengestellt, welche Größe die Stellplätze und welche Breite die Fahrgassen in den Blocks A bis D haben und für welche KFZ-Größen sie vorgesehen sind.

| Block | Stellplätze | | Fahrgassen | KFZ-Größen | |
|---|---|---|---|---|---|
| | Länge | Breite | Breite | Länge | Breite |
| | m | m | m | m | m |
| A | 5,00 | 2,50 | 6.00 | 4,41 - 4,90 | < 2,00 |
| B | 4,50 | 2,25 | 5,25 | 3,91 - 4,40 | < 1,75 |
| C | 4,00 | 2,25 | 4,75 | 3,41 - 3,90 | < 1,75 |
| D | 3,50 | 2,00 | 4,25 | ≤ 3,40 | ≤ 1,60 |

Die obere Ebene 1 ist für Fahrzeuge mit einer Höhe über 1,80 m vorgesehen, wie Kleinbusse, Geländewagen, Wohnmobile und Fahrzeuge mit Dachaufbau.
Die Anordnung der Wege und Fahrgassen zeigt hier im wesentlichen das gleiche Bild wie in der unteren Ebene 2. Die Fahrzeuge sind jedoch durch Pfeile in den, mit 17. 18, 19 und 20 bezeichneten, Fahrgassen in abwechselnder Richtung geführt, und es sind weder Schranken noch Lichtschranken vorgesehen. Stattdessen ist an der Ausfahrt vor dem üblichen Automaten 22 zur Aufnahme des Parkscheines und der Schranke 23 noch einmal eine Einrichtung 24 zum Erfassen zumindest der Länge und Breite der Fahrzeuge angeordnet.

Die Fahrgassen 17 bis 20 befinden sich in dieser Ebene nicht in einem einheitlichen Block. Sie führen zwischen jeweils vier Blocks E, F, G und H bzw. zwei Blocks E und zwei Blocks F mit Stellplätzen fOr Schrägaufstellung hindurch, deren Stellplatzabmessungen zusammen mit der Breite der Fahrgassen und den jeweils vorgesehenen KFZ-Größen in der nachstehenden Tabelle zusammengestellt sind.

| Blocks | Stellplätze | | Fahrgassen | KFZ-Größen | |
|---|---|---|---|---|---|
| | Länge | Breite | Breite | Länge | Breite |
| | m | m | m | m | m |
| E | 5,50 | 2,50 | 4,00 | 4,91 -5,40 | < 2,25 |
| F | 5,00 | 2,25 | 4,00 | 4,41 - 4,90 | < 2,00 |
| G | 4,50 | 2,25 | 4,00 | 3,91 -4,40 | < 1,75 |
| H | 4,00 | 2,00 | 4,00 | s 3,90 | ≤ 1,60 |

Die Parkierungsanlage ist mit einer zentralen Steuerung versehen wie folgt:

Passiert ein für die untere Ebene 2 vorgesehener normaler PKW die Schranke 4 an der Einfahrt 3, so bleibt die Schranke 7 geschlossen und die Schranke 9 öffnet. Ferner öffnet zeitversetzt die Schranke 13 desjenigen Blocks A, B, C oder D, der für die Größe des betreffenden PKWs vorgesehen ist.
Der PKW fährt durch die offene Schranke 9 über die Rampe 10 auf den Zufahrtsweg 11 und auf diesem entlang, bis er die für ihn geöffnete Schranke 13 erreicht. An dieser biegt er in die Fahrgasse des betreffenden Blockes ein und fährt auf einen Stellplatz dieses Blockes. Verläßt er den Block, so registriert das die an dessen Ausgang angeordnete Lichtschranke 14. Die zentrale Steuerung kennt auf diese Weise die Belegung des Blockes.
Der Automat 15 zur Aufnahme des Parkscheines und die Schranke 16 dienen in üblicher Weise zur Prüfung der Entrichtung der Parkgebühr.

Hat das Fahrzeug eine größere Höhe, so gibt der Automat 5 einen Parkschein aus, der zugleich eine Information enthält, ob in einem Block des Typs E. F. G oder H geparkt werden soll. Die Blocks sind entsprechend kenntlich gemacht.

Statt der Schranke 9 öffnet die Schranke 7. Das Fahrzeug fährt über die Verbindung 8 in die Fahrgasse 17 und fährt so lange weiter, bis es einen der für das Fahrzeug vorgesehenen Stellplätze gefunden hat. Verfäßt es den Stellplatz wieder, so wird es an der Ausfahrt 21 erneut vermessen. Der zentrale Rechner behält für die Ebene 1 auf diese Weise den Überblick über die Belegung. Die erneute Vermessung ist sicherer als eine, jedoch zusätzlich mögliche, Verarbeitung der Information auf dem Parkschein, da Parkscheine vertauscht werden können.
Die Informationsvermittlung durch den Parkschein ergänzt hier die Zwangsdirigierung durch die Schranken 7 und 9 auf die Ebene 1.

## Patentansprüche

1. Parkierungsanlage mit
Stellplätzen (A-H) unterschiedlicher Größe jeweils für die in einem bestimmten Bereich liegenden Fahrzeuggrößen, Einrichtungen (6) zum Erfassen der Größe ankommender Fahrzeuge und Einrichtungen (4;5;7;9;13) zum Leiten der Fahrzeuge an für die betreffende Fahrzeuggröße vorgesehene Stellplätze,
**dadurch gekennzeichnet,**
**dass** die letztgenannten Einrichtungen die Fahrzeuge zwangsweise leitende bewegliche mechanische Sperren sind.

2. Parkierungsanlage nach Anspruch 1,
**dadurch gekennzeichnet,**
**dass** die mechanischen Sperren Schranken (4;7;9;13) und/oder bewegliche Poller sind.

3. Parkierungsanlage nach Anspruch 1 oder 2,
**dadurch gekennzeichnet,**
**dass** für Stellplätze unterschiedlicher Größe Fahrgassen unterschiedlicher Breite vorgesehen sind.

4. Parkierungsanlage nach einem der Ansprüche 1 bis 3,
**gekennzeichnet durch** Blocks (A-H) mit Stellplätzen gleicher Größe und mit einer Fahrgasse von zugehöriger Breite.

5. Parkierungsanlage nach einem der Ansprüche 1 bis 4,
**dadurch gekennzeichnet,**
**dass** die Einrichtungen zum Erfassen der Größe Empfänger für vom Fahrzeug aus übermittelte Daten aufweisen.

6. Parkierungsanlage nach einem der Ansprüche 1 bis 5,
**gekennzeichnet durch** ergänzende Informationsvermittlung an den Fahrer über die Lage des Stellplatzes.

7. Parkierungsantage nach einem der Ansprüche 1 bis 6,
**gekennzeichnet durch** eine Steuerung derart, dass die Fahrzeuge bei Vollbelegung der Stellplätze der für sie vorgesehenen Größe auf größere Stellplätze geleitet werden.

## Claims

1. Car park having
parking spaces (A-H) of differing size
in each case for the vehicle sizes lying within a certain range,
devices (6) for detecting the size of arriving vehicles, and
devices (4; 5; 7; 9; 13) for guiding the vehicles to the designated parking spaces for the relevant vehicle size,
**characterized in that** the last-mentioned devices are moveable, mechanical obstructions which forcibly guide the vehicles.

2. Car park according to Claim 1, **characterized in that** the mechanical obstructions are barriers (4; 7; 9; 13) and/or moveable bollards.

3. Car park according to Claim 1 or 2, **characterized in that** lanes of differing width are provided for parking spaces of differing size.

4. Car park according to one of Claims 1 to 3, **characterized by** blocks (A-H) with parking spaces of the same size and with a lane of associated width.

5. Car park according to one of Claims 1 to 4, **characterized in that** the devices for detecting the size have receivers for data transmitted from the vehicle.

6. Car park according to one of Claims 1 to 5, **characterized by** supplementary passing on of information to the driver about the position of the parking space.

7. Car park according to one of Claims 1 to 6, **characterized by** a control system to the effect that if the parking spaces of the size provided for the vehicles are fully occupied, the said vehicles are guided to larger parking spaces.

## Revendications

1. Installation de parking avec des emplacements (A-H) de tailles différentes, à chaque fois pour des tailles de véhicules situées dans une plage déterminée, des dispositifs (6) pour détecter la taille des véhicules qui arrivent et des dispositifs (4 ; 5 ; 7 ; 9 ; 13) pour guider les véhicules aux emplacements prévus pour la taille des véhicules, **caractérisée en ce que** les derniers dispositifs mentionnés sont des dispositifs de blocage mécanique mobiles pour un guidage forcé des voitures.

2. Installation de parking selon la revendication 1, **caractérisée en ce que** les dispositifs de blocage mécanique sont des barrières (4 ; 7 ; 9 ; 13) et/ou des piquets mobiles.

3. Installation de parking selon la revendication 1 ou 2, **caractérisée en ce qu'**on a prévu pour les emplacements de tailles différentes des voies de roulement de largeurs différentes.

4. Installation de parking selon l'une quelconque des revendications 1 à 3, **caractérisée par** les blocs (A-H) avec des emplacements de même taille et une voie de roulement de largeur correspondante.

5. Installation de parking selon l'une quelconque des revendications 1 à 4, **caractérisée en ce que** les dispositifs pour détecter la taille présentent des récepteurs pour des données transmises à partir du véhicule.

6. Installation de parking selon l'une quelconque des revendications 1 à 5, **caractérisée par** une transmission au conducteur d'informations supplémentaires relatives à la position de l'emplacement.

7. Installation de parking selon l'une quelconque des revendications 1 à 6, **caractérisée par** une commande telle que les véhicules sont guidés vers des emplacements plus grands lorsque les emplacements de la taille prévue pour ces véhicules sont complets.
